# FASCICULE DE BREVET EUROPEEN

(11) **EP 1 994 861 B1**
(45) Date de publication et mention de la délivrance du brevet: **06.07.2011**
(21) Numéro de dépôt: 08290465.7
(22) Date de dépôt: 19.05.2008
(51) Int. Cl.: A47F 5/10

(54) **Présentoir de vente en libre-service notamment pour produits laitiers et adaptable à une armoire frigorifique**
Selbstbedienungsverkaufsständer insbesondere für Milchprodukte, der an einen Kühlschrank angepasst werden kann
Display rack for self-service sale, in particular for dairy products, adaptable for refrigerated cabinets

(30) Priorité: 23.05.2007 FR 0703653
(43) Date de publication de la demande: 26.11.2008
(73) Titulaire: BONGRAIN S.A., 78223 Viroflay (FR)
(72) Inventeur: Servoz, Thierry, 78280 Guyancourt (FR)
(74) Mandataire: Bolinches, Michel Jean-Marie

(56) Documents cités:
- WO-A-91/07121
- DE-U1- 20 308 515
- GB-A- 2 257 898
- US-A- 3 730 108
- US-A- 6 109 461
- US-B1- 6 520 355

## Description

La présente invention concerne un présentoir de vente en libre-service qui est de type compartimenté par des cloisons verticales et des étagères et qui est adaptable à une armoire frigorifique. L'invention s'applique plus particulièrement à la présentation à la vente de produits laitiers, tels que des fromages ou spécialités fromagères.

Les présentoirs de vente en libre-service incluant des étagères montées entre des cloisons verticales de séparation sont connus de longue date. On peut par exemple citer le présentoir décrit dans le document US-A-5 439 123, dans lequel ces cloisons verticales sont montées amovibles et selon un espacement variable, par leurs bords supérieur et inférieur, sur deux équerres de support ancrées dans un panneau de fond du présentoir. Quant aux étagères, elles sont fixées entre deux cloisons adjacentes directement sur ces dernières, via des chevilles ou similaires.

Un inconvénient majeur du présentoir décrit dans ce document réside notamment dans le caractère définitif (i.e. non modulable) de l'espace ou colonne de présentation entre deux cloisons adjacentes, ce qui peut conduire à la situation selon laquelle certains espaces compris entre deux étagères d'une même colonne sont vides ou peu provisionnés à la différence d'autres espaces qui sont totalement remplis, par exemple en raison de la nature des produits destinés à y être présentés. Il peut résulter de la perception visuelle de ce déséquilibre entre espaces de présentation vides et bien garnis une offre « illisible » pour le consommateur, avec en outre comme inconvénient pour le commerçant un défaut d'optimisation des espaces disponibles au sein du présentoir.

Un but de la présente invention est de proposer un présentoir de vente en libre-service en particulier pour produits laitiers, ce présentoir étant apte à être monté amovible sur au moins un panneau de fond d'une armoire frigorifique entre deux panneaux latéraux de ladite armoire, le présentoir comportant des cloisons verticales espacées entre elles de manière ajustable, et des étagères montées entre lesdites cloisons deux à deux adjacentes et en regard de ces cloisons, qui permette de remédier aux inconvénients précités en permettant notamment de créer des espaces de présentation modulables tant en largeur qu'en hauteur en fonction du remplissage prévu entre cloisons et étagères deux à deux adjacentes.

A cet effet, un présentoir selon l'invention est tel que chaque étagère est supportée par une paire de supports montés amovibles à une hauteur choisie sur un bord vertical arrière de chaque cloison correspondante, via des moyens de retenue de ces supports qui sont formés sur la hauteur dudit bord arrière.

De cette manière, on notera que les étagères peuvent être déplacées aisément en hauteur via le retrait des paires correspondantes de supports de ces moyens de retenue, puis la mise en prise à une nouvelle hauteur de ces paires de supports avec ces moyens.

On notera également que le montage ajustable en largeur desdites cloisons autorise l'utilisation d'étagères de largeur variable le long du présentoir.

La structure du présentoir selon l'invention permet ainsi d'individualiser à volonté la largeur de chaque module vertical compris entre deux cloisons adjacentes, ainsi que l'espacement en hauteur entre étagères au sein d'un même module et indépendamment entre les modules.

Selon une autre caractéristique de l'invention, ledit bord arrière de chaque cloison présente deux alignements verticaux desdits moyens de retenue respectivement formés des deux côtés de ladite cloison, de sorte à fixer dans ces deux alignements deux séries de supports respectivement destinées à supporter deux séries d'étagères de part et d'autre de ladite cloison.

Avantageusement, lesdits moyens de retenue des supports peuvent comporter des fentes qui sont formées sur ledit bord arrière et dans certaines desquelles viennent s'ancrer au choix lesdits supports, pouvant dans ce cas être formés par des équerres.

On notera cependant que d'autres moyens de retenue de ces supports d'étagères, tels que des systèmes à crans de type crémaillère, pourraient être utilisés à la place de ces fentes recevant lesdites équerres.

Selon une autre caractéristique de l'invention, ledit bord arrière peut être formé par un double épaulement vertical faisant saillie de chaque côté de la cloison correspondante de manière à former sensiblement le sommet d'un « T » vu en section transversale, lesdits deux alignements de fentes étant formés sur ce sommet symétriquement par rapport au jambage du « T » représentant le reste de ladite cloison.

Selon un premier mode de réalisation de l'invention, lesdits deux alignements de fentes peuvent être tous deux formés sur une face avant dudit double épaulement qui est sensiblement perpendiculaire au plan de ladite cloison correspondante.

Selon un second mode de réalisation de l'invention, lesdits deux alignements de fentes peuvent être formés sur deux faces latérales respectives dudit double épaulement qui représentent les deux extrémités du sommet du « T », chaque équerre présentant alors une patte latéralement déportée sur l'une de ses deux faces latérales qui est apte à permettre l'insertion de ladite équerre dans l'une au moins desdites fentes de l'alignement latéral correspondant.

Selon une autre caractéristique de l'invention, ces cloisons sont avantageusement espacées entre elles de manière ajustable via des moyens d'ancrage du présentoir et de support des cloisons qui sont ancrés d'une manière amovible sur le panneau de fond du présentoir communiquant avec l'armoire frigorifique et qui sont aptes à supporter ledit bord arrière vertical de chaque cloison selon une pluralité de positions.

On notera que ces moyens d'ancrage et de support selon l'invention sont spécifiquement conçus pour supporter le seul bord arrière de chaque cloison, ce qui permet un assemblage facilité en comparaison de celui présenté dans le document précité US-A-5 439 123 où les équerres d'ancrage et de support supportent les bords horizontaux supérieur et inférieur de chaque cloison.

Avantageusement, ces moyens d'ancrage et de support peuvent comporter au moins deux barres horizontales respectivement supérieure et inférieure, chaque barre présentant deux extrémités latérales se prolongeant sensiblement à angle droit et vers l'arrière du présentoir par deux pattes d'ancrage formant les ailes d'un « U » avec le reste de chaque barre, laquelle présente à intervalles réguliers sur sa longueur une pluralité d'éléments de fixation des cloisons coopérant avec des organes d'accrochage dont est pourvue chaque cloison en nombre égal à celui de ces barres.

Selon un exemple de réalisation de l'invention, ces deux pattes d'ancrage de chaque barre sont aptes à venir s'ancrer dans au moins une paire de lumières choisie parmi deux alignement verticaux de lumières formés sur ledit panneau de fond.

Egalement avantageusement, lesdits éléments de fixation que présente chaque barre d'ancrage et de support peuvent être formés d'une pluralité d'orifices coopérant avec un embout d'accrochage supérieur ou inférieur qui prolonge vers l'arrière ledit bord arrière de chaque cloison et qui est inséré et bloqué dans l'un au choix de ces orifices via une goupille le traversant, cet embout pourvu de ladite goupille formant l'organe d'accrochage supérieur ou inférieur de chaque cloison.

En variante, on notera que l'on pourrait utiliser d'autres moyens d'accrochage des cloisons sur chaque barre d'ancrage et de support, par exemple des moyens dépourvus de goupilles, tels que des pattes formées sur le bord arrière de chaque cloison venant s'accrocher dans des alignements de fentes verticales formées sur ces barres.

Selon une autre caractéristique de l'invention, chacune ou l'une au moins desdites cloisons peut présenter un bord avant vertical ou oblique qui est situé en avant desdits supports d'étagères fixés dans la cloison correspondante, par rapport audit panneau de fond.

Avantageusement, le présentoir selon l'invention peut définir ainsi le long de sa longueur, d'une part, une pluralité de modules de présentation d'articles, tels que des fromages ou des spécialités fromagères, qui sont compartimentés entre deux desdites cloisons adjacentes selon un espacement variable en longueur, et, d'autre part, une pluralité de sous-modules au sein de chaque module qui sont définis par des espacements variables en hauteur entre deux étagères adjacentes.

A titre optionnel, ce présentoir selon l'invention peut avantageusement comporter au moins un dispositif d'affichage d'informations destinées au consommateur, tel qu'un écran de télévision ou d'ordinateur, qui est inséré dans l'un desdits sous-modules entre deux desdites cloisons et deux desdites étagères adjacentes.

On notera ainsi que la modularité en largeur et en hauteur qui est rendue possible par la structure de cloisons et d'étagères ajustables selon l'invention permet de réduire le « linéaire » utilisé pour la présentation de l'ensemble des articles dans le présentoir ce qui s'accompagne, à espace de présentation équivalent, de diverses possibilités d'exploiter les volumes vacants comme par exemple cette installation de dispositifs d'affichage.

D'autres caractéristiques, avantages et détails de la présente invention ressortiront à la lecture de la description suivante de plusieurs exemples de réalisation de l'invention, donnés à titre illustratif et non limitatif, ladite description étant réalisée en référence avec les dessins joints, parmi lesquels :
la figure 1 est une vue partielle et en perspective d'un présentoir selon l'invention solidarisé avec un panneau de fond d'une armoire frigorifique,
la figure 2 est une vue schématique en perspective d'une cloison selon un premier mode de réalisation de l'invention qui intègre sur la hauteur de son bord arrière des moyens pour retenir des supports d'étagères et qui est supportée par deux barres d'ancrage du présentoir dans le panneau de fond,
la figure 3 est une vue agrandie de la figure 2 illustrant l'ancrage dans le panneau de fond de l'une de ces barres supportant la cloison,
la figure 4 est une vue schématique partielle illustrant un exemple de fixation et de verrouillage du bord arrière d'une cloison sur l'une de ces barres,
la figure 5 est une vue schématique partielle correspondant à la figure 4 dans laquelle la cloison est fixée et verrouillée sur cette barre,
la figure 6 est une vue schématique partielle d'une cloison selon le premier mode de l'invention illustré aux figures 2 et 3 sur le bord arrière de laquelle sont insérées deux équerres de support d'étagères, et
la figure 7 est une vue schématique partielle et éclatée de deux cloisons selon un second mode de réalisation de l'invention qui sont aptes à recevoir en chacun de leurs deux côtés des équerres selon ce second mode supportant des étagères illustrées avec arrachements partiels.

Le présentoir 1 illustré à la figure 1 est par exemple destiné à la vente en libre-service de fromages ou de spécialités fromagères (non représentés à des fins de clarté), et il est ancré dans au moins un panneau de fond 2 d'une armoire frigorifique de type perforée, de sorte à permettre la présentation de ces articles à la température de consigne obtenue via cette armoire. Ce présentoir 1 est délimité latéralement par deux parois latérales 3 reliées à ce panneau de fond 2, et il est compartimenté sur sa longueur par des cloisons verticales 4 délimitant deux à deux entre elles des espaces ou modules verticaux 5 de présentation subdivisés chacun en sous-modules 6 via une pluralité d'étagères 7 de largeur variable correspondant à l'espacement entre les deux cloisons 4 les recevant. Chaque étagère 7 est supportée par une paire d'équerres 8 montées amovibles à une hauteur choisie sur les faces internes respectives des bords verticaux arrière 9 des deux cloisons 4 correspondantes.

On notera que si la figure 1 montre les cloisons 4 régulièrement espacées dans le sens de la longueur du présentoir 1, et les étagères 7 de chaque module vertical 5 régulièrement espacées dans le sens de la hauteur et de la même manière d'un module 5 à un autre, ce n'est qu'à titre d'exemple et que, comme expliqué ci-après, tout l'intérêt de ce présentoir 1 réside dans la possibilité de modifier aisément et à volonté la largeur de chaque module vertical 5 et/ou la hauteur séparant deux étagères 7 d'un module 5 à un autre.

Dans l'exemple de la figure 1, les cloisons 4 sont formées de séparateurs transparents relativement fins. Comme illustré aux figures 2 à 6, on notera toutefois que ces cloisons 4 pourraient être opaques et d'épaisseur plus importante.

Comme illustré à la figure 2, chaque cloison 4 est montée de manière ajustable, via son bord arrière vertical 9, sur deux barres de support 10 et 11 ou « barres de charge » respectivement supérieure et inférieure qui sont elles-mêmes ancrées dans le panneau de fond 2 du présentoir 1 et qui sont notamment conçues pour supporter le poids de l'ensemble des cloisons 4 et étagères 7. A cet effet, chacune de ces deux barres 10, 11 présente une forme sensiblement en « U » dont la base 10a, 11 a est destinée à s'étendre dans la direction de la longueur du présentoir 1 et est adaptée pour supporter une ou plusieurs cloisons 4, et dont les ailes 10b, 11b sont destinées à s'étendre dans la direction de la profondeur du présentoir 1 sur une distance plus réduite que la base 10a, 11a et sont adaptées pour venir s'ancrer dans le panneau de fond 2.

Pour permettre ce support des cloisons 4, la base 10a, 11a de chaque barre de charge 10, 11 présente sur sa longueur une pluralité d'orifices circulaires traversants 10c, 11 c qui y sont répartis à intervalles réguliers et qui sont chacun conçus pour être traversés (voir flèche A de la figure 3) par un embout horizontal 12 de section carrée prolongeant à angle droit et vers l'arrière (i.e. dans le plan vertical médian de la cloison 4) le bord arrière 9 de cette cloison 4, chaque embout 12 étant verrouillé dans l'orifice correspondant 10c, 11c via une goupille 13 ou similaire (voir figures 4 et 5) venant traverser l'embout 12 en arrière de la barre 10, 11 dans laquelle il est inséré pour empêcher cet embout 12 et la cloison 4 qui en est pourvue de sortir de la barre 10, 11 (dans l'exemple de réalisation des figures 4 et 5, la goupille 13 traverse verticalement l'embout 12).

On peut ainsi ajuster à volonté la position de chaque cloison 4 le long de chaque barre de charge 10, 11, ce qui permet notamment de varier le type d'étagère 7 utilisée selon sa largeur et d'optimiser la présentation des articles dans tel ou tel module vertical 5 du présentoir 1.

Pour permettre l'ancrage précité du présentoir 1 dans le panneau de fond 2, les deux ailes ou pattes d'ancrage 10b, 11b de chaque barre de charge 10, 11 se terminent chacune, dans l'exemple de réalisation de la figure 3, par deux crochets d'ancrage 10d, 11 d qui sont chacun adaptés pour venir s'accrocher (voir flèches B) dans deux lumières 14 consécutives d'un alignement vertical de lumières 14 dont est pourvu le panneau 2 et pour y être bloquées (ces deux alignements de lumières 14 sont respectivement formés sur deux montants 15 solidaires du panneau 2, dans l'exemple de la figure 3).

Les figures 3 et 6 illustrent un premier mode de réalisation du bord arrière 9 de chaque cloison 4, dans lequel sont montées amovibles à des hauteurs choisies les équerres 8 de support des étagères 7. Chaque bord arrière 9 présente deux alignements verticaux de fentes 16 (un seul alignement est visible à la figure 6) respectivement formés des deux côtés de la cloison 4, de sorte à fixer dans ces deux alignements deux séries d'équerres 8 respectivement destinées à supporter deux séries d'étagères 7 de part et d'autre de la cloison 4.

Plus précisément, chaque bord arrière 9 est formé par un double épaulement vertical 17 faisant saillie de chaque côté de la cloison 4 correspondante de manière à former sensiblement le sommet d'un « T » vu en section transversale, les deux alignements de fentes 16 étant formés de manière frontale sur ce sommet symétriquement par rapport au jambage du « T » représentant le reste de la cloison 4, sur une face avant 17a du double épaulement 17 sensiblement perpendiculaire au plan de la cloison 4 correspondante. La fixation des équerres 8 dans ces fentes frontales 16 est réalisée via une patte d'accrochage (non visible à la figure 6) qui prolonge le bord arrière de chaque équerre 8.

La figure 7 illustre un second mode de réalisation du bord arrière 9' de chaque cloison 4, qui se différencie uniquement du premier mode de la figure 6, en ce que les deux alignements verticaux de fentes 16' de ce bord arrière 9' sont formés sur deux faces latérales 17a' respectives du double épaulement 17' qui représentent les deux extrémités du sommet du « T ». La fixation des équerres 8' dans ces fentes latérales 16' est ici réalisée via une patte latéralement déportée 8a' que présente chaque équerre 8' sur l'une de ses deux faces latérales et que l'on insère (voir flèches C) dans l'une de ces fentes latérales 16'.

Comme visible à cette figure 7, chaque côté du bord arrière 9' d'une cloison 4 est ainsi pourvu d'une série d'équerres 8' définissant autant d'étagères 7 supportées à des hauteurs modifiables à volonté, en relation avec le côté en regard de la cloison 4 adjacente au sein du présentoir 1.

Il en résulte que la modularité tant en largeur qu'en hauteur qui est rendue possible par ce montage facilement amovible de cloisons 4 et d'étagères 7 permet d'optimiser la présentation de l'ensemble des articles dans le présentoir 1 en créant des familles (i.e. modules verticaux 5 ou sous-modules 6 dans ces derniers) et également d'exploiter autrement les volumes laissés vacants, par exemple en y insérant des dispositifs d'affichage ou autres.

## Revendications

1. Présentoir (1) de vente en libre-service en particulier pour produits laitiers, ce présentoir étant apte à être monté amovible sur au moins un panneau de fond (2) d'une armoire frigorifique entre deux panneaux latéraux (3) de ladite armoire, le présentoir comportant des cloisons verticales (4) espacées entre elles de manière ajustable, et des étagères (7) montées entre lesdites cloisons deux à deux adjacentes et en regard de ces cloisons, **caractérisé en ce que** chaque étagère est supportée par une paire de supports (8, 8') montés amovibles à une hauteur choisie sur un bord vertical arrière (9, 9') de chaque cloison correspondante, via des moyens de retenue (16, 16') de ces supports qui sont formés sur la hauteur dudit bord arrière.

2. Présentoir (1) selon la revendication 1; **caractérisé en ce que** lesdits moyens de retenue (16, 16') des supports (8, 8') comportent des fentes qui sont formées sur ledit bord arrière (9, 9') et dans certaines desquelles viennent s'ancrer au choix lesdits supports, formés par des équerres.

3. Présentoir (1) selon la revendication 1 ou 2, **caractérisé en ce que** ledit bord arrière (9, 9') de chaque cloison (4) présente deux alignements verticaux desdits moyens de retenue (16, 16') respectivement formés des deux côtés de ladite cloison, de sorte à fixer dans ces deux alignements deux séries de supports (8, 8') respectivement destinées à supporter deux séries d'étagères (7) de part et d'autre de ladite cloison.

4. Présentoir (1) selon les revendications 2 et 3, **caractérisé en ce que** ledit bord arrière (9, 9') est formé par un double épaulement vertical (17, 17') faisant saillie de chaque côté de la cloison (4) correspondante de manière à former sensiblement le sommet d'un « T » vu en section transversale, lesdits deux alignements de fentes (16, 16') étant formés sur ce sommet symétriquement par rapport au jambage du «T» représentant le reste de ladite cloison.

5. Présentoir (1) selon la revendication 4, **caractérisé en ce que** lesdits deux alignements de fentes (16) sont tous deux formées sur une face avant (17a) dudit double épaulement (17) qui est sensiblement perpendiculaire au plan de ladite cloison (4) correspondante.

6. Présentoir (1) selon la revendication 4, **caractérisé en ce que** lesdits deux alignements de fentes (16') sont formés sur deux faces latérales (17a') respectives dudit double épaulement (17') qui représentent les deux extrémités du sommet du « T », chaque équerre (8') présentant alors une patte (8a') latéralement déportée sur l'une de ses deux faces latérales qui est apte à permettre l'insertion de ladite équerre dans l'une au moins desdites fentes de l'alignement latéral correspondant.

7. Présentoir (1) selon une des revendications précédentes, **caractérisé en ce que** lesdites cloisons (4) sont espacées entre elles de manière ajustable via des moyens d'ancrage (10, 11) du présentoir et de support de ces cloisons qui sont ancrés d'une manière amovible sur ledit panneau de fond (2) et qui sont aptes à supporter ledit bord arrière vertical (9, 9') de chaque cloison selon une pluralité de positions.

8. Présentoir (1) selon la revendication 7, **caractérisé en ce que** lesdits moyens d'ancrage et de support comportent au moins deux barres horizontales (10 et 11) respectivement supérieure et inférieure, chaque barre présentant deux extrémités latérales se prolongeant sensiblement à angle droit et vers l'arrière du présentoir par deux pattes d'ancrage (10b, 11b) formant les ailes d'un « U » avec le reste de chaque barre, laquelle présente à intervalles réguliers sur sa longueur une pluralité d'éléments de fixation (10c, 11c) desdites cloisons (4) coopérant avec des organes d'accrochage (12, 13) dont est pourvue chaque cloison en nombre égal à celui desdites barres.

9. Présentoir (1) selon la revendication 8, **caractérisé en ce que** lesdites deux pattes d'ancrage (10b, 11b) de chaque barre (10, 11) sont aptes à venir s'ancrer dans au moins une paire de lumières (14) choisie parmi deux alignement verticaux de lumières formés sur ledit panneau de fond (2).

10. Présentoir (1) selon la revendication 8 ou 9, **caractérisé en ce que** lesdits éléments de fixation que présente chaque barre d'ancrage et de support (10, 11) sont formés d'une pluralité d'orifices (10c, 11c) coopérant avec un embout d'accrochage (12) supérieur ou inférieur qui prolonge vers l'arrière ledit bord arrière (9, 9') de chaque cloison (4) et qui est inséré et bloqué dans l'un au choix de ces orifices via une goupille (13) le traversant, cet embout pourvu de ladite goupille formant ledit organe d'accrochage supérieur ou inférieur de chaque cloison.

11. Présentoir (1) selon une des revendications précédentes, **caractérisé en ce que** chacune ou l'une au moins desdites cloisons (4) présente un bord avant vertical ou oblique qui est situé en avant desdits supports (8, 8') d'étagères (7) fixés dans la cloison correspondante, par rapport audit panneau de fond (2).

12. Présentoir (1) selon une des revendications précédentes, **caractérisé en ce qu'**il définit le long de sa longueur, d'une part, une pluralité de modules (5) de présentation d'articles, tels que des fromages ou des spécialités fromagères, qui sont compartimentés entre deux desdites cloisons (4) adjacentes selon un espacement variable en longueur, et, d'autre part, une pluralité de sous-modules (6) au sein de chaque module qui sont définis par des espacements variables en hauteur entre deux étagères (7) adjacentes.

13. Présentoir (1) selon la revendication 12, **caractérisé en ce qu'**il comporte au moins un dispositif d'affichage d'informations destinées au consommateur, tel qu'un écran de télévision ou d'ordinateur, qui est inséré dans l'un desdits sous-modules (6) entre deux desdites cloisons (4) et deux desdites étagères (7) adjacentes.

## Claims

1. Self-service sales display (1), in particular for dairy products, this display being adapted to be removably mounted on at least one back panel (2) of a refrigerated cabinet between two side panels (3) of said cabinet, the display including vertical partitions (4) with an adjustable gap between them and shelves (7) mounted between said partitions adjacent two by two and facing these partitions, **characterised in that** each shelf is supported by a pair of supports (8, 8') removably mounted at a chosen height on a rear vertical edge (9, 9') of each corresponding partition via retaining means (16, 16') for said supports that are formed over the height of said rear edge.

2. Display (1) according to claim 1, **characterised in that** said retaining means (16, 16') for the supports (8, 8') include slots that are formed on said rear edge (9, 9') and into some of which are anchored as required said supports, formed by shelf brackets.

3. Display (1) according to claim 1 or 2, **characterised in that** said rear edge (9, 9') of each partition (4) has two vertical rows of said retaining means (16, 16') respectively formed of the two sides of said partition, so as to fix in these two rows two series of supports (8, 8') respectively intended to support two series of shelves (7) on either side of said partition.

4. Display (1) according to claims 2 and 3, **characterised in that** said rear edge (9, 9') is formed by a vertical double shoulder (17, 17') projecting from each side of the corresponding partition (4) to form substantially the top of a "T" seen in cross-section, said two rows of slots (16, 16') being formed on this top symmetrically with respect to the stem of the "T" representing the rest of said partition.

5. Display (1) according to claim 4, **characterised in that** said two rows of slots (16) are both formed on a front face (17a) of said double shoulder (17) that is substantially perpendicular to the plane of said corresponding partition (4).

6. Display (1) according to claim 4, **characterised in that** said two rows of slots (16') are formed on respective side faces (17a') of said double shoulder (17') that represent the two ends of the top of the "T", each shelf bracket (8') then having a lug (8a') laterally offset on one of its two side faces that is adapted to allow the insertion of said shelf bracket into at least one of said slots of the corresponding lateral row.

7. Display (1) according to any of the preceding claims, **characterised in that** said partitions (4) are adjustably spaced from each other via anchoring means (10, 11) of the display and supporting means for said partitions that are removably anchored to said back panel (2) and are adapted to support said vertical rear edge (9, 9') of each partition at a plurality of positions.

8. Display (1) according to claim 7, **characterised in that** said anchor and support means include at least two horizontal bars (10 and 11), respectively top and bottom, each bar having two lateral ends extended substantially at right angles toward the rear of the display by two anchor lugs (10b, 11b) forming the wings of a "U" with the remainder of each bar, which has at regular intervals over its length a plurality of fixing elements (10c, 11c) for said partitions (4) cooperating with attachment members (12, 13) with which each partition is provided equal in number to that of said bars.

9. Display (1) according to claim 8, **characterised in that** said two anchor lugs (10b, 11b) of each bar (10, 11) are adapted to be anchored into at least one pair of openings formed on said back panel (2).

10. Display (1) according to claim 8 or 9, **characterised in that** said fixing elements of each anchor and support bar (10, 11) are formed by a plurality of orifices (10c, 11c) cooperating with a top or bottom attachment end-piece (12) that extends said rear edge (9, 9') of each partition (4) toward the rear and is inserted and locked into a selected one of these orifices by means of a pin (13) passing through it, this end-piece provided with said pin forming said upper or lower attachment member of each partition.

11. Display (1) according to any of the preceding claims, **characterised in that** each of or at least one of said partitions (4) has a vertical or oblique front edge that is situated in front of said supports (8, 8') for shelves (7) fixed into the corresponding partition relative to said back panel (2).

12. Display (1) according to any of the preceding claims, **characterised in that** it defines along its length, on the one hand, a plurality of article presentation modules (5) for products, such as cheese or cheese specialities, which modules are compartmented between two of said adjacent partitions (4) with a variable lengthwise spacing, and, on the other hand, a plurality of sub-modules (6) within each module that are defined by variable heightwise spaces between two adjacent shelves (7).

13. Display (1) according to claim 12, **characterised in that** it includes at least one device for displaying information for consumers, such as a television or computer screen, inserted into one of said sub-modules (6) between two of said partitions (4) and two adjacent shelves (7).

## Patentansprüche

1. Selbstbedienungsverkaufsständer (1) insbesondere für Milchprodukte, wobei der Verkaufsständer geeignet ist, demontierbar an wenigstens einer Rückwandplatte (2) eines Kühlschranks zwischen zwei Seitenwandplatten (3) des Schranks montiert zu werden, wobei der Ständer vertikale Trennwände (4), welche in einstellbarer Art voneinander beabstandet sind, und Regalplatten (7), die zwischen den Trennwänden paarweise anliegend und gegenüberliegend bezüglich dieser Trennwände montiert sind, umfasst, **dadurch gekennzeichnet, dass** jede Regalplatte von einem Paar von Trägern (8, 8') getragen wird, die demontierbar in einer ausgewählten Höhle an einer vertikalen hinteren Leiste (9, 9') jeder entsprechenden Trennwand durch Haltemittel (16, 16') dieser Träger, die an der Höhe der hinteren Leiste ausgebildet sind, montiert sind.

2. Verkaufsständer (1) gemäß Anspruch 1, **dadurch gekennzeichnet, dass** die Haltemittel (16, 16') der Träger (8, 8') Schlitze aufweisen, die an der vertikalen hinteren Leiste (9, 9') ausgebildet sind und in bestimmten von denen nach Wahl die Träger, gebildet durch Winkelhaken, verankert sind.

3. Verkaufsständer (1) gemäß Anspruch 1 oder 2, **dadurch gekennzeichnet, dass** die hintere Leiste (9, 9') jeder Trennwand (4) zwei vertikale Reihen der Haltemittel (16, 16') aufweist, die an den zwei Seiten der Trennwand derart ausgebildet sind, dass in diesen zwei Reihen zwei Reihen von Trägern (8, 8') fixiert werden, die jeweils dazu bestimmt sind, zwei Reihen an Regalplatten (7) zu beiden Seiten der Trennwand zu tragen.

4. Verkaufsständer (1) gemäß den Ansprüchen 2 und 3, **dadurch gekennzeichnet, dass** die hintere Leiste (9, 9') durch einen doppelten vertikalen Vorsprung (17, 17') gebildet wird, der aus jeder Seite der entsprechenden Trennwand (4) so herausragt, dass etwa der Scheitel eines "T", gesehen als Profilschnitt, gebildet wird, wobei die zwei Reihen von Schlitzen (16, 16') auf dem Scheitel symmetrisch zur Stütze des "T" gebildet werden, die den Rest der Trennwand darstellt.

5. Verkaufsständer (1) gemäß Anspruch 4, **dadurch gekennzeichnet, dass** die zwei Reihen von Schlitzen (16) alle beide an einer Vorderseite vor (17a) dem doppelten Vorsprung (1) ausgebildet sind, die etwa senkrecht zu der Ebene der entsprechenden Trennwand (4) ist.

6. Verkaufsständer (1) gemäß Anspruch 4, **dadurch gekennzeichnet, dass** die zwei Reihen von Schlitzen (16') an zwei entsprechenden Seiten (17a') des doppelten Vorsprungs (17') ausgebildet sind, die die zwei Enden des Scheitels des "T" darstellen, wobei jeder Winkelhaken (8') demnach einen Lappen (8a') aufweist, der seitlich auf eine seiner zwei Seiten verschoben ist, der geeignet ist, das Einsetzen des Winkeleisens in wenigstens einen der Schlitze der entsprechenden seitlichen Reihe zu ermöglichen.

7. Verkaufsständer (1) gemäß einem der vorangehenden Ansprüche, **dadurch gekennzeichnet, dass** die Trennwände (4) untereinander in einstellbarer Art über Verankerungsmittel (10, 11) des Verkaufsständers und Träger dieser Trennwände, die in demontierbarer Art an der Rückwandplatte (2) verankert sind und die geeignet sind, die vertikale hintere Leiste (9, 9') jeder Trennwand in eine Vielzahl von Positionen zu stützen, beabstandet sind.

8. Verkaufsständer (1) gemäß Anspruch 7, **dadurch gekennzeichnet, dass** die Verankerungs- und Trägermittel wenigstens zwei horizontale Stäbe (10 und 11), einen höheren und einen tieferen, tragen, wobei jeder Stab zwei seitliche Enden aufweist, die sich etwa im rechten Winkel und zum hinteren Teil des Verkaufsständers durch zwei Verankerungslappen (10b, 11b) verlängern, die die Schenkel eines "U" mit dem Rest jedes Stabs bilden, wobei dieser in regelmäßigen Intervallen an seiner Länge eine Vielzahl von Fixierungselementen (10c, 11c) der Trennwände (4) aufweist, die mit Verhakungsorganen (12, 13) kooperieren, mit denen jede Trennwand in einer Zahl gleich derjenigen der Stäbe versehen ist.

9. Verkaufsständer (1) gemäß Anspruch 8, **dadurch gekennzeichnet, dass** die zwei Verankerungslappen (10b, 11b) jedes Stabs (10, 11) geeignet sind, sich in wenigstens einem Paar von Schlitzlöchern (14), ausgewählt aus zwei vertikalen Reihen von Schlitzlöchern, die an der Rückwandplatte (2) gebildet sind, zu verankern.

10. Verkaufsständer (1) gemäß Anspruch 8 oder 9, **dadurch gekennzeichnet, dass** die Fixierungselemente, die jeder Verankerungsstab und Trägerstab (10, 11) aufweist, aus einer Vielzahl von Öffnungen (10c, 11c), die mit einem Verhakungsansatz (12), einem oberen oder unteren, kooperieren, der sich zum hinteren Teil der hinteren Kante (9, 9') jeder Trennwand (4) verlängert und der in einer seiner Öffnungen der Wahl über einen Stift (13), der ihn durchdringt, eingesetzt und blockiert wird, wobei dieser Ansatz, der mit dem Stift ausgestattet ist, das obere oder untere Verankerungsorgan jeder Trennwand bildet.

11. Verkaufsständer (1) gemäß einem der vorangehenden Ansprüche, **dadurch gekennzeichnet, dass** jede oder wenigstens eine der Trennwände (4) eine vertikale oder schräge Vorderleiste aufweist, die vor den Trägern (8, 8') der Regalplatten (7), die in der entsprechenden Trennwand befestigt sind, bezüglich der Rückwandplatte (2) angeordnet ist.

12. Verkaufsständer (1) gemäß einem der vorangehenden Ansprüche, **dadurch gekennzeichnet, dass** er entlang seiner Länge einerseits eine Vielzahl von Modulen (5) zur Präsentation von Gegenständen wie Käse oder Käsespezialitäten, die zwischen zwei der benachbarten Trennwände (4) entsprechend einem variablen Längsabstand aufgeteilt sind, und andererseits eine Vielzahl von Untermodulen (6) im Inneren jedes Moduls, die durch die variablen Abstände in der Höhe zwischen zwei benachbarten Regalplatten (7) definiert werden, definiert.

13. Verkaufsständer (1) gemäß Anspruch 12, **dadurch gekennzeichnet, dass** er wenigstens eine Vorrichtung zur Bekanntmachung von Informationen umfasst, die für den Verbraucher bestimmt sind, wie zum Beispiel einen Fernseh- oder Computerbildschirm, der in eines der Untermodule (6) zwischen zwei der Trennwände (4) und zwei der benachbarten Regalplatten (7) eingesetzt ist.
